# FASCICULE DE BREVET EUROPEEN

(11) **EP 3 604 905 B1**
(45) Date de publication et mention de la délivrance du brevet: **20.07.2022**
(21) Numéro de dépôt: 19020459.4
(22) Date de dépôt: 02.08.2019
(51) Int. Cl.: F21S 43/27, F21S 43/20, F21S 41/64

(54) **DISPOSITIF LUMINEUX POUR VEHICULE AUTOMOBILE**
LEUCHTMODUL FÜR EIN KRAFTFAHRZEUG
LIGHT DEVICE FOR A MOTOR VEHICLE

(30) Priorité: 03.08.2018 FR 1857303
(43) Date de publication de la demande: 05.02.2020
(73) Titulaire: Valeo Vision Belgique, 7822 Meslin l'Evêque (BE)
(72) Inventeur: MUDRY, Emeric, B 7822 Meslin l'Evêque (BE); LUU, Frédéric, B 7822 Meslin l'Evêque (BE); MONTHEARD, Arnaud, B 7822 Meslin l'Evêque (BE)
(74) Mandataire: Valeo Visibility

(56) Documents cités:
- EP-A1- 2 012 056
- EP-A1- 2 317 214
- EP-A1- 2 587 120
- DE-A1-102011 002 483
- US-A1- 2013 021 815
- US-B1- 6 170 971

## Description

### DOMAINE TECHNIQUE DE L'INVENTION

La présente invention concerne un dispositif lumineux pour véhicule automobile.

Elle trouve une application particulière mais non limitative dans les feux de stop surélevés pour véhicule automobile.

### ARRIÈRE-PLAN TECHNOLOGIQUE DE L'INVENTION

Un dispositif lumineux pour véhicule automobile comprend de manière connue de l'homme du métier :
- un boîtier ;
- un support comprenant au moins une source lumineuse configurée pour émettre des rayons lumineux ;
- un système optique configuré pour former un faisceau lumineux suivant un axe d'émission optique à partir desdits rayons lumineux, et comprenant :
   - un élément optique primaire disposé en partie en regard de ladite au moins une source lumineuse ;
   - un élément optique secondaire disposé en regard dudit élément optique primaire, relié avec ledit un élément optique primaire via au moins un pont de liaison et comprenant une face d'entrée avec des échelons de Fresnel et une face de sortie.

Le dispositif lumineux est configuré pour être monté sur la lunette arrière de véhicule automobile.

Un inconvénient de cet état de la technique antérieur est que du fait de la présence dudit au moins un pont de liaison, les rayons lumineux de ladite au moins une source lumineuse sont déviés ce qui créé des zones d'ombre, référencées S sur la figure 1 (sur laquelle la lumière est représentée en noir et les zones d'ombre en blanc), qui peuvent être observées par une personne qui regarde la lunette arrière du véhicule automobile. Le pont de liaison est ainsi le siège de pertes lumineuses ainsi que d'inhomogénéités dans le faisceau lumineux formé par les rayons lumineux. EP 2 317 214 A1, DE 10 2011 002483 A1, US 2013/021815 A1 et EP 2 587 120 A1 divulguent des dispositifs lumineux connus de l'art antérieur.

Dans ce contexte, la présente invention vise à proposer un dispositif lumineux pour véhicule automobile qui permet de résoudre l'inconvénient mentionné.

### DESCRIPTION GÉNÉRALE DE L'INVENTION

A cette fin, l'invention propose un dispositif lumineux pour véhicule automobile, ledit dispositif lumineux comprenant :
- un boîtier ;
- un support comprenant au moins une source lumineuse configurée pour émettre des rayons lumineux ;
- un système optique configuré pour former un faisceau lumineux suivant un axe d'émission optique à partir desdits rayons lumineux, et comprenant :
   - un élément optique primaire disposé en partie en regard de ladite au moins une source lumineuse ;
   - un élément optique secondaire disposé en regard dudit élément optique primaire, relié avec ledit un élément optique primaire via au moins un pont de liaison et comprenant une face d'entrée avec des échelons de Fresnel et une face de sortie ;

Caractérisé en ce que ledit au moins un pont de liaison comprend au moins une structure optique avec une face d'entrée sensiblement perpendiculaire à une partie des rayons lumineux traversant ledit élément optique primaire, ladite face de sortie dudit élément optique secondaire comprenant des prismes au niveau dudit au moins un pont de liaison de sorte à redresser selon ledit axe d'émission optique les rayons lumineux provenant dudit élément optique secondaire après avoir traversé le pont de liaison.

Ainsi grâce à la structure optique, les rayons lumineux qui ont traversés l'élément optique primaire vont se propager au travers dudit au moins un pont de liaison jusqu'à la face de sortie de l'élément optique secondaire avec un minimum de réfraction de sorte qu'il y a très peu de perte de lumière et aucune zone d'ombre au niveau du pont de liaison. La lumière est ainsi diffusée de façon homogène.

Selon des modes de réalisation non limitatifs, ledit dispositif lumineux peut comporter en outre une ou plusieurs caractéristiques supplémentaires prises seules ou selon toutes les combinaisons techniquement possibles, parmi les suivantes :
Selon un mode de réalisation non limitatif, ladite au moins une structure optique est en saillie dudit au moins un pont de liaison.
Selon un mode de réalisation non limitatif, ladite au moins une structure optique forme une ailette.
Selon un mode de réalisation non limitatif, ladite au moins une structure optique est de même épaisseur que ledit au moins un pont de liaison.
Selon un mode de réalisation non limitatif, ledit au moins un pont de liaison est plein.
Selon un mode de réalisation non limitatif, les prismes sont orientés de manière à réfracter les rayons lumineux provenant dudit au moins un pont de liaison suivant un axe de déplacement du véhicule automobile.
Selon un mode de réalisation non limitatif, ledit dispositif lumineux comprend une pluralité de sources lumineuses et une pluralité de ponts de liaison, un pont de liaison étant entouré par deux sources lumineuses.
Selon un mode de réalisation non limitatif, chaque pont de liaison comprend deux motifs optiques dont :
   - une première structure optique avec une face d'entrée perpendiculaire à une partie des rayons lumineux émis par l'une des deux sources lumineuses entourant ledit pont de liaison ; et
   - une deuxième structure optique avec une face d'entrée perpendiculaire à une partie des rayons lumineux émis par l'autre des deux sources lumineuses.
Selon un mode de réalisation non limitatif, les prismes sont répartis en deux ensembles dont l'un est configuré pour réorienter les rayons lumineux provenant de la première structure optique et l'autre est configuré pour réorienter les rayons lumineux provenant de la deuxième structure optique.
Selon un mode de réalisation non limitatif, le système optique est en matière polymère synthétique.
Selon un mode de réalisation non limitatif, ledit dispositif lumineux est un feu de stop surélevé.

### BREVE DESCRIPTION DES FIGURES

L'invention et ses différentes applications seront mieux comprises à la lecture de la description qui suit et à l'examen des figures qui l'accompagnent :
- la figure 1 représente une vue de face d'une répartition de la lumière du faisceau lumineux généré par un dispositif lumineux pour véhicule automobile de l'état de la technique antérieur, au travers d'une glace de sortie ;
- la figure 2 représente une vue arrière d'un véhicule automobile équipé d'un dispositif lumineux, selon un mode de réalisation non limitatif de l'invention ;
- la figure 3a illustre une vue assemblée du dispositif lumineux de la figure 2, selon un mode de réalisation non limitatif ;
- la figure 3b illustre une vue éclatée du dispositif lumineux de la figure 3a, ledit dispositif lumineux comprenant un boîtier, une glace de sortie, au moins une source lumineuse, et un système optique, selon un mode de réalisation non limitatif ;
- la figure 4 illustre une vue du système optique du dispositif lumineux de la figure 3b, ledit système optique comprenant un élément optique primaire et un élément optique secondaire reliés par au moins un point de liaison, selon un mode de réalisation non limitatif ;
- la figure 5a est une vue zoomée de deux sources lumineuses et d'une partie du système optique du dispositif lumineux des figures 3a à 4, selon l'invention;
- la figure 5b est une vue zoomée de deux sources lumineuses et d'une autre partie du système optique du dispositif lumineux des figures 3a à 4, selon un mode de réalisation non limitatif ;
- la figure 6a représente une vue en perspective des deux sources lumineuses et de la partie du système optique de la figure 5a, selon un mode de réalisation non limitatif ;
- la figure 6b représente une vue en perspective de dessous de la vue de la figure 6a, selon un mode de réalisation non limitatif ;
- la figure 7 représente un schéma des rayons lumineux émis par ladite au moins une source lumineuse du dispositif lumineux et traversant ledit système optique dudit dispositif lumineux de la figure 5a, selon un mode de réalisation non limitatif.

### DESCRIPTIF DE MODES DE REALISATION DE L'INVENTION

Les éléments identiques, par structure ou par fonction, apparaissent sur les différentes figures conservent, sauf précision contraire, les mêmes références.

Dans la description qui va suivre, les notions de verticalité et d'horizontalité sont exprimées lorsque le dispositif lumineux est orienté selon une position de montage sur le véhicule.

Le dispositif lumineux 1 pour véhicule automobile selon l'invention est décrit en référence aux figures 2 à 7.

Par véhicule automobile, on entend tout type de véhicule motorisé.

Dans un mode de réalisation non limitatif, le dispositif lumineux 1 est un feu de signalisation.

La figure 2 est une vue de l'arrière d'un véhicule automobile 2. De manière classique et connue, le véhicule automobile 2 comprend une lunette arrière 3, cette dernière pouvant être fixe sur la carrosserie ou être sur un ouvrant arrière tel qu'un hayon arrière.

Dans un mode de réalisation non limitatif, le dispositif lumineux 1 est disposé en haut de la lunette arrière 3. Dans un mode de réalisation non limitatif, il s'agit d'un feu stop, couramment appelé « troisième feu stop », ou feu de stop surélevé, en référence aux deux feux stop classiques disposés plus bas à gauche et à droite. Le « troisième feu stop » ou feu de stop surélevé est également désigné CHMSL, acronyme de l'expression anglo-saxonne « Center High-Mounted Stop Light ».

Un tel feu de stop surélevé peut également être installé en bas de la lunette arrière, sur la plage arrière ou monté dans la carrosserie, au-dessus de la lunette arrière ou encore au sommet de la malle de coffre.

Dans un mode de réalisation non limitatif, le dispositif lumineux 1 est configuré pour être placé derrière la lunette arrière 3. Dans ce cas, il comporte un boîtier dont l'ouverture est fermée par la lunette arrière.

Dans un autre mode de réalisation non limitatif, le dispositif lumineux 1 est configuré pour être intégré dans la carrosserie. Dans ce cas, il comporte un boîtier fermé par une glace de sortie. Ce mode de réalisation non limitatif est pris comme exemple non limitatif dans la suite de la description.

Dans un mode de réalisation non limitatif, le dispositif lumineux 1 s'étend suivant une direction principale Y (illustrée sur les figures 2 et 3a) qui correspond à l'horizontale lorsqu'il est en position de montage sur le véhicule automobile 2. Le dispositif lumineux 1 éclaire selon une direction longitudinale au véhicule automobile 2 orientée vers l'arrière et selon un axe d'émission optique X (illustré sur la figure 4) proche de l'horizontal, de sorte qu'un observateur se trouvant dans l'axe d'émission optique X et à proximité de cet axe d'émission optique X puisse voir le faisceau lumineux émis par le dispositif lumineux 1.

Tel qu'illustré sur les figures 3a et 3b, le dispositif lumineux 1 comprend :
- un boîtier 10 ;
- une glace de sortie 11 ;
- un support 12 comprenant au moins une source lumineuse 13 ;
- un système optique 14 comprenant :
   - un élément optique primaire 140 ;
   - un élément optique secondaire 141 relié avec ledit un élément optique primaire 140 via au moins un pont de liaison 142.

Les éléments du dispositif lumineux 1 sont décrits en détail ci-après.

### • Boîtier 10

Tel qu'illustré sur les figures 3a, 3b, le boîtier 10 est configuré pour recevoir le support 12 avec ladite au moins une source lumineuse 13, et le système optique 14.

Dans un mode de réalisation non limitatif, le dispositif lumineux 1 est maintenu dans le véhicule automobile 2 au moyen de son boîtier. Ce dernier est fixé à la carrosserie via des trous (non illustrés) réalisés dans la carrosserie.

### • Glace de sortie 11

La glace de sortie 11 est configurée pour fermer le boîtier 10 de façon étanche à la poussière et l'humidité.

Elle est solidarisée dudit boîtier 10. Dans un mode de réalisation non limitatif, ladite glace de sortie 11 est collée audit boîtier 10.

La glace de sortie 11 est configurée pour être plaquée contre la lunette arrière 3. Dans un mode de réalisation non limitatif, elle est maintenue sur la carrosserie du véhicule automobile 2 au moyen d'un film adhésif 110 illustré sur la figure 3a. Cela permet de maintenir l'ensemble du dispositif lumineux 1 dans le véhicule automobile 2.

La glace de sortie 11 est composée d'une face orientée vers l'extérieur à travers de laquelle sort le faisceau lumineux du dispositif lumineux 1.

Dans un mode de réalisation non limitatif, la glace de sortie 11 est transparente ou translucide. Elle peut être teintée en rouge. Elle est dépourvue d'une paroi opaque.

### ∘ Support 12 et source lumineuse 13

Le support 12 est illustré sur les figures 3b et 4.

Il est disposé dans le boîtier 10.

Le support 12 comprend au moins une source lumineuse 13 configurée pour émettre des rayons lumineux R.

Il comprend un connecteur électrique 120 (illustré sur la figure 4) qui permet de le relier électriquement à un réseau électrique du véhicule automobile 2.

Dans un mode de réalisation non limitatif, le support 12 est un support de circuit imprimé, également désigné PCBA, acronyme de l'expression anglo-saxonne « Printed Circuit Board Assembly».

Dans un mode de réalisation non limitatif, ladite source lumineuse 13 est une source lumineuse à semi-conducteur. Dans une variante de réalisation non limitative, ladite source lumineuse à semi-conducteur 13 fait partie d'une diode électroluminescente. Par diode électroluminescente, on entend tout type de diodes électroluminescentes, que ce soit dans des exemples non limitatifs des LED (« Light Emitting Diode »), des OLED (« organic LED »), des AMOLED (Active-Matrix-Organic LED), ou encore des FOLED (Flexible OLED).

Ladite source lumineuse 13 est configurée pour générer un rayon lumineux R dans une direction parallèle à l'axe d'émission optique 12 du dispositif lumineux 1.

Dans un mode de réalisation non limitatif, le dispositif lumineux 1 comprend une pluralité de sources lumineuses 13. Dans l'exemple non limitatif illustré sur la figure 3b, il comprend 16 sources lumineuses 13. Ce mode de réalisation non limitatif est pris comme exemple non limitatif dans la suite de la description.

Les sources lumineuses 13 sont disposées côte à côte et réparties selon la direction principale Y du dispositif lumineux 1.

Les sources lumineuses 13 sont configurées pour générer des rayons lumineux R qui vont coopérer avec le système optique 14 décrit ci-après. L'ensemble des rayons lumineux R des sources lumineuses 13 forment le faisceau lumineux F du dispositif lumineux 1. Par souci de simplification, seuls les rayons lumineux R de quelques sources lumineuses 13 ont été représentés sur la figure 3b.

### ∘ Système optique 14

Le système optique 14 est illustré sur les figures 3b à 7.

Il est composé :
- d'un élément optique primaire 140 disposé en partie en regard de ladite au moins une source lumineuse 13 ;
- d'un élément optique secondaire 141 disposé en regard dudit élément optique primaire 140, relié avec ledit un élément optique primaire 140 via au moins un pont de liaison 142.

Le système optique 14 est configuré pour former un faisceau lumineux F suivant l'axe d'émission optique X à partir des rayons lumineux R des sources lumineuses 13.

Il est ainsi configuré pour répartir les rayons lumineux R issues des sources lumineuses 13 de telle sorte que le faisceau lumineux F qui sort de la glace de sortie 11 soit la plus homogène possible.

Le système optique 14 est solidarisé du support 12 et maintenu à distance dudit support 12. Dans un mode de réalisation non limitatif, il est solidarisé avec le support 12 avec au moins un clip 145 (illustré sur les figures 4 et 5b). Dans une variante de réalisation non limitative, il comprend une pluralité de clips de fixation 145.

Dans l'exemple non limitatif illustré sur la figure 4, il comprend 4 clips de fixation, dont deux sont réparties d'un côté du système optique et deux autres du côté opposé, de sorte à avoir une meilleure fixation du support 12. Dans un mode de réalisation non limitatif, le système optique 14 est une pièce unique.

Dans un mode de réalisation non limitatif, le système optique 14 est en matière polymère synthétique.

Dans un mode de réalisation non limitatif, le système optique 14 est réalisé par moulage par injection de matière polymère synthétique.

Dans une variante de réalisation non limitative, la matière est du polycarbonate (PC) ou du polyméthacrylate de méthyle (PMMA).

### ∘ Elément optique primaire 140

L'élément optique primaire 140 est illustré sur les figures 3b à 7.

Il est disposé en partie en regard des sources lumineuses 13 du support 12.

Il est formé d'un matériau transparent ou translucide, similaire à une lentille.

Tel qu'illustré sur la figure 5a, il comprend un bonnette 143 qui coopère avec une source lumineuse 13 pour collimater les rayons lumineux R générés en direction de l'élément optique secondaire 141 et en direction des ponts de liaison 142 répartis de part et d'autre de la source lumineuse 13.

La bonnette 143 est disposée en regard d'une source lumineuse 13.

La bonnette 143 est courbe. Dans un mode de réalisation non limitatif, la bonnette 143 est courbe sur un secteur compris entre 90° et 180° de manière à collecter une majeure partie des rayons lumineux R émis par la source lumineuse 13.

La bonnette 143 comprend une face d'entrée 143a et une face de sortie 143b. Dans un mode de réalisation non limitatif, la face d'entrée 143a et la face de sortie 143b sont lisses. Dans un autre mode de réalisation non limitatif non illustré, la face d'entrée 143a comprend des échelons de Fresnel. Les deux modes de réalisation non limitatifs permettent de collimater sensiblement verticalement les rayons lumineux R provenant des sources lumineuses 13 vers l'élément optique secondaire 141, à savoir perpendiculairement à l'axe Y, et horizontalement lesdits rayons lumineux R vers l'élément optique secondaire 141, à savoir selon un plan parallèle à l'axe Y.

Dans un mode de réalisation non limitatif, l'élément optique primaire 140 comprend une pluralité de bonnettes 143. Dans l'exemple non limitatif illustré sur la figure 3b, il comprend 16 bonnettes 143 chacun coopérant respectivement avec les 16 sources lumineuses 13.

### ∘ Elément optique secondaire 141

L'élément optique secondaire 141 est illustré sur les figures 3b à 7. L'élément optique secondaire 141 est disposé en regard de l'élément optique primaire 140 de sorte à recevoir les rayons lumineux R collimatés par l'élément optique primaire 140.

Il est disposé entre l'élément optique primaire 140 et la glace de sortie 11. Tout comme l'élément optique primaire 140, il est formé d'un matériau transparent ou translucide, similaire à une lentille.

Il est sensiblement plan et s'étend selon la direction principale Y du dispositif lumineux 1.

L'élément optique secondaire 141 comprend :
- une face d'entrée 141a
- une face de sortie 141b.

La face d'entrée 141a est orientée vers les sources lumineuses 13. Tel qu'illustré sur la figure 5a, elle comprend des échelons de Fresnel 141c. Ces derniers sont configurés pour collimater verticalement les rayons lumineux R provenant des sources lumineuses 13 et ayant traversés la bonnette 143 de sorte que sur la face de sortie 141b les rayons lumineux R soit orientés parallèlement à l'axe d'émission optique X.

Les échelons de Fresnel s'étendent sensiblement verticalement par rapport au plan de l'élément optique secondaire 141. Autrement dit, ils sont perpendiculaires à la direction principale Y.

La face de sortie 141b fait face à la glace de sortie 11. Ainsi, le faisceau lumineux F formé par les rayons lumineux R sort de la glace de sortie 11 pour éclairer à l'arrière de la lunette arrière 3.

### ∘ Pont de liaison 142

Le pont de liaison 142 est illustré sur les figures 3b à 7.

Le pont de liaison 142 est configuré pour solidariser les deux parties du système optique 14, à savoir l'élément optique primaire 140 et l'élément optique secondaire 141.

Dans un mode de réalisation non limitatif, le système optique 14 comprend une pluralité de ponts de liaison 142. Dans l'exemple non limitatif illustré sur la figure 4, il comprend 7 ponts de liaison 142.

Dans un mode de réalisation non limitatif illustré sur les figures 5a, 6a, 6b, 7, ledit au moins un pont de liaison 142 est plein. Il ne comprend aucune ouverture, comme dans le cas de la figure 5b, ce qui lui permet d'être plus robuste et de refroidir uniformément. Le pont de liaison 142 sert de point d'injection pour injecter la matière polymère synthétique.

On notera que le système optique 14 comprend d'autres ponts de liaison 144 illustrés sur la figure 4 présentant une ouverture 148 illustrée sur la figure 5b. Ces autres ponts de liaison 144 n'ont pas besoin d'avoir de motifs optiques 142a car ils permettent de réfléchir les rayons lumineux R provenant des sources lumineuses 13 en direction de la face de sortie 141b qui prolonge lesdits ponts de liaison 144 de sorte qu'il n'y ait pas de zones d'ombre à cet endroit.

Tel qu'illustré sur les figures 5a et 7, le pont de liaison 142 comprend au moins une structure optique 142a. Tel qu'illustré sur la figure 5a, la structure optique 142a comprend une face d'entrée 142b sensiblement perpendiculaire à une partie R1 des rayons lumineux R traversant ledit élément optique primaire 140, en particulier traversant la bonnette 143, de sorte qu'ils se propagent avec un minimum de réfraction au travers dudit au moins un pont de liaison 142 jusqu'à ladite face de sortie 141b.

Dans un mode de réalisation non limitatif, la face d'entrée 142b est perpendiculaire aux rayons lumineux R11 joignant la source lumineuse 13 au coin du pont de liaison 142 avec la face supérieure des échelons de Fresnel 141c. Par souci de simplification, un seul rayon lumineux R11 a été illustré. Ces rayons lumineux R11 ne sont pas déviés par réfraction. Les autres rayons lumineux de la partie R1 sont très peu déviés par réfraction de sorte qu'il y a très peu de perte de lumière sur la face de sortie 141c.

Dans un mode de réalisation non limitatif, la structure optique 142a est en saillie dudit au moins un pont de liaison 142. Cela permet, tout en conservant la masse donc la résistance dudit pont de liaison 142, de lui ajouter une fonction de capture d'une partie R1 des rayons lumineux R pour les diriger sans réfraction vers une face de sortie 141b.

Dans un mode de réalisation non limitatif, la forme ajoutée en saillie de la structure optique 142a forme en ailette à trois côtés. Un de ces cotés est attaché au pont de liaison 142. Un autre coté est la face d'entrée 142b telle qu'une partie R1 des rayons lumineux R arrive dessus sensiblement perpendiculairement. Cela permet à la partie R1 des rayons lumineux R de ne pas être déviée par réfraction lorsqu'ils entrent dans la matière du pont de liaison 142. Le dernier côté est configuré pour être parallèle à la partie R1 des rayons lumineux R. Cela permet que les rayons lumineux R ne heurtent pas cette face et donc ne modifient pas leur trajectoire dans le pont de liaison 142.

La structure optique 142a est réalisé dans la même matière que le pont de liaison 142 pour que les rayons lumineux R1 que les traversent ne soient pas globalement déviés par réfraction. Ainsi, seule une petite fraction des rayons lumineux R1 sera déviée.

Ainsi, la partie R1 des rayons lumineux R provenant de la source lumineuse 13 et ayant traversés l'élément optique primaire 140 se propage sensiblement en ligne droite avec un minimum de réfraction au travers dudit pont de liaison 142 jusqu'à la face de sortie 141b de l'élément optique secondaire 141.

Dans un mode de réalisation non limitatif illustré sur les figures 6a, 6b, ladite au moins une structure optique 142a est de même épaisseur e que ledit au moins un pont de liaison 142. Cela permet de récupérer tous les rayons lumineux R se propageant dans le pont de liaison 142 et d'empêcher leur déviation par réfraction de sorte qu'il n'y ait plus de zones d'ombre observées au niveau de la glace de sortie 11, dues à l'absence de rayons lumineux R au niveau du pont de liaison 142 sur la face de sortie 141b de l'élément optique secondaire 141. Les rayons lumineux R sortent bien par la face de sortie 141b qui prolonge le pont de liaison 142.

Dans un mode de réalisation non limitatif illustré sur la figure 4, lorsque le dispositif lumineux 1 comprend une pluralité de sources lumineuses 13, un pont de liaison 142 est entouré par deux sources lumineuses 13. Dans le cas d'une pluralité de ponts de liaison 142, chaque pont de liaison 142 est entouré par deux sources lumineuses 13.

Dans un mode de réalisation non limitatif, ledit au moins un pont de liaison 142 comprend deux motifs optiques 142a dont :
- une première structure optique 142a avec une face d'entrée 142b perpendiculaire à une partie R1 des rayons lumineux R émis par l'une des deux sources lumineuse 12 entourant ledit pont de liaison 142 ; et
- une deuxième structure optique 142a avec une face d'entrée 142b perpendiculaire à une partie R1 des rayons lumineux R émis par l'autre des deux sources lumineuses 13.

Ainsi, sur la face de sortie 141b qui prolonge un pont de liaison 142, il n'y a plus de zones d'ombres dues à la réfraction des rayons lumineux R provenant des deux sources lumineuses 13 réparties de chaque côté du pont de liaison 142.

Dans un mode de réalisation non limitatif illustré sur les figures 5a, 6a, 6b, 7, la face de sortie 141b comprend des prismes 143 au niveau du pont de liaison 142 de sorte à redresser selon l'axe d'émission optique X les rayons lumineux R1 provenant de l'élément optique secondaire 141. Comme on peut le voir sur la figure 7, les rayons lumineux R1 qui ont traversé le pont de liaison 142 arrivent sur la face de sortie 141b et sont redressés par les prismes 143 et orientés parallèlement à l'axe d'émission optique X.

Cela permet de pouvoir orienter vers la sortie la partie R1 des rayons lumineux R qui étaient entrés dans le pont de liaison 142 mais qui n'avaient pas l'orientation de l'axe d'émission optique X et ainsi d'éviter une zone de luminosité moindre à cet emplacement.

Lesdits prismes 143 sont situés sur la face de sortie 141b, du côté opposé à celui où le pont de liaison 142 est jointif de la face d'entrée 141a. Dans un mode de réalisation non limitatif illustré sur la figure 6a, lesdits prismes 143 ont une même épaisseur e que ledit au moins un pont de liaison 142. Cela permet de récupérer l'ensemble des rayons lumineux R1 provenant du pont de liaison 142.

Les prismes 143 sont orientés de manière à réfracter les rayons lumineux R1 provenant du pont de liaison 142 suivant un axe de déplacement du véhicule automobile 2, qui est parallèle à l'axe d'émission optique X. A cet effet, les prismes 143 s'étendent perpendiculairement à la direction principale Y. On notera que les rayons R11 vus précédemment sont malheureusement perdus.

Dans un mode de réalisation non limitatif illustré sur la figure 5a, la face de sortie 141b comprend des prismes 143 répartis en deux ensembles 143a, 143b dont l'un 143a est configuré pour réorienter les rayons lumineux R1 provenant de la première structure optique 142a et l'autre 143b est configuré pour réorienter les rayons lumineux R1 provenant de la deuxième structure optique 142a. Ainsi, sur les figures 5a, 6a et 7, le groupe de droite 143b réoriente les rayons lumineux R1 provenant de la structure optique 142a de gauche, et le groupe de gauche 143a réoriente les rayons lumineux R1 provenant de la structure optique 142a de droite.

Bien entendu, la description de l'invention n'est pas limitée aux modes de réalisation décrits ci-dessus.

Ainsi, dans un autre mode de réalisation non limitatif, ledit dispositif lumineux 1 est un dispositif d'éclairage intérieur comportant un boîtier fermé par une glace transparente ou translucide.

Ainsi, l'invention décrite présente notamment les avantages suivants :
- elle permet au dispositif lumineux d'avoir une bonne homogénéité dans la répartition de la lumière sur la face de sortie 141b de l'élément optique secondaire 141 ;
- elle permet à un observateur se trouvant sensiblement dans l'axe d'émission optique X de voir le faisceau lumineux sans zones d'ombres.

## Revendications

1. Dispositif lumineux (1) pour véhicule automobile (2), ledit dispositif lumineux (1) comprenant :
- un boîtier (10) ;
- un support (12) comprenant au moins une source lumineuse (13) configurée pour émettre des rayons lumineux (R) ;
- un système optique (14) configuré pour former un faisceau lumineux (F) suivant un axe d'émission optique (X) à partir desdits rayons lumineux (R), et comprenant :
- un élément optique primaire (140) disposé en partie en regard de ladite au moins une source lumineuse (13) ;
- un élément optique secondaire (141) disposé en regard dudit élément optique primaire (140), relié avec ledit un élément optique primaire (140) via au moins un pont de liaison (142) et comprenant une face d'entrée (141a) avec des échelons de Fresnel (141c) et une face de sortie (141b) ;
**caractérisé en ce que** ledit au moins un pont de liaison (142) comprend au moins un motif optique (142a) avec une face d'entrée (142b) sensiblement perpendiculaire à une partie (R1) des rayons lumineux (R) traversant ledit élément optique primaire (140) et **en ce que** ladite face de sortie (141b) dudit élément optique secondaire (141) comprend des prismes (143) au niveau dudit au moins un pont de liaison (142) de sorte à redresser selon ledit axe d'émission optique (X) les rayons lumineux (R1) provenant dudit élément optique secondaire (141) après avoir traversé le pont de liaison (142).

2. Dispositif lumineux (1) selon la revendication 1, dans lequel ledit au moins un motif optique (142a) est en saillie dudit au moins un pont de liaison (142).

3. Dispositif lumineux (1) selon la revendication 1 ou la revendication 2, dans lequel ledit au moins un motif optique (142a) forme une ailette.

4. Dispositif lumineux (1) selon l'une quelconque des revendications précédentes, dans lequel ledit au moins un motif optique (142a) est de même épaisseur (e) que ledit au moins un pont de liaison (142).

5. Dispositif lumineux (1) selon l'une quelconque des revendications précédentes, dans lequel ledit au moins un pont de liaison (142) est plein.

6. Dispositif lumineux (1) selon l'une quelconque des revendications précédentes, dans lequel les prismes (143) sont orientés de manière à réfracter les rayons lumineux (R1) provenant dudit au moins un pont de liaison (142) suivant un axe de déplacement du véhicule automobile (2).

7. Dispositif lumineux (1) selon l'une quelconque des revendications précédentes, dans lequel ledit dispositif lumineux (1) comprend une pluralité de sources lumineuses (13) et une pluralité de ponts de liaison (142), un pont de liaison (142) étant entouré par deux sources lumineuses (13).

8. Dispositif lumineux (1) selon la revendication précédente, dans lequel chaque pont de liaison (142) comprend deux motifs optiques (142a) dont :
- un premier motif optique (142a) avec une face d'entrée (142b) perpendiculaire à une partie (R1) des rayons lumineux (R) émis par l'une des deux sources lumineuses (12) entourant ledit pont de liaison (142) ; et
- un deuxième motif optique (142a) avec une face d'entrée (142b) perpendiculaire à une partie (R1) des rayons lumineux (R) émis par l'autre des deux sources lumineuses (13).

9. Dispositif lumineux (1) selon la revendication précédente, dans lequel les prismes (143) sont répartis en deux ensembles (143a, 143b) dont l'un (143a) est configuré pour réorienter les rayons lumineux (R1) provenant du premier motif optique (142a) et l'autre (143b) est configuré pour réorienter les rayons lumineux (R1) provenant du deuxième motif optique (142a).

10. Dispositif lumineux (1) selon l'une quelconque des revendications précédentes, dans lequel le système optique (14) est en matière polymère synthétique.

11. Dispositif lumineux (1) selon l'une quelconque des revendications précédentes, dans lequel ledit dispositif lumineux (1) est un feu de stop surélevé.

## Patentansprüche

1. Leuchtvorrichtung (1) für ein Kraftfahrzeug (2), wobei die Leuchtvorrichtung (1) umfasst:
- einem Gehäuse (10) ;
- einen Träger (12) mit mindestens einer Lichtquelle (13), die so konfiguriert ist, dass sie Lichtstrahlen (R) aussendet;
- ein optisches System (14), das so konfiguriert ist, dass es aus den Lichtstrahlen (R) einen Lichtbundel (F) entlang einer optischen Emissionsachse (X) bildet, und das umfasst:
- ein primäres optisches Element (140), das teilweise gegenüber der mindestens einen Lichtquelle (13) angeordnet ist;
- ein sekundäres optisches Element (141), das gegenüber dem primären optischen Element (140) angeordnet ist, mit dem primären optischen Element (140) über mindestens eine Verbindungsbrücke (142) verbunden ist und eine Eingangsseite (141a) mit Fresnel-Stufen (141c) und eine Ausgangsseite (141b) umfasst;
**dadurch gekennzeichnet, dass** die mindestens eine Verbindungsbrücke (142) mindestens ein optisches Muster (142a) mit einer Eingangsfläche (142b) umfasst, die im Wesentlichen senkrecht zu einem Teil (R1) der Lichtstrahlen (R) ist, die durch das primäre optische Element (140) hindurchgehen, **und dass** die Ausgangsfläche (141b) des sekundären optischen Elements (141) Prismen (143) an der mindestens einen Verbindungsbrücke (142) umfasst, so dass die Lichtstrahlen (R1), die von dem sekundären optischen Element (141) kommen, nachdem sie die Verbindungsbrücke (142) durchquert haben, entlang der optischen Emissionsachse (X) gleichgerichtet werden.

2. Leuchtvorrichtung (1) nach Anspruch 1, wobei das mindestens eine optische Muster (142a) aus der mindestens einen Verbindungsbrücke (142) herausragt.

3. Leuchtvorrichtung (1) nach Anspruch 1 oder 2, wobei das mindestens eine optische Muster (142a) eine Rippe bildet.

4. Leuchtvorrichtung (1) nach einem der vorhergehenden Ansprüche, wobei das mindestens eine optische Muster (142a) die gleiche Dicke (e) wie die mindestens eine Verbindungsbrücke (142) aufweist.

5. Leuchtvorrichtung (1) nach einem der vorhergehenden Ansprüche, wobei die mindestens eine Verbindungsbrücke (142) massiv ist.

6. Leuchtvorrichtung (1 ) nach einem der vorhergehenden Ansprüche, wobei die Prismen (143) so ausgerichtet sind, dass sie die Lichtstrahlen (R1 ) von der mindestens einen Verbindungsbrücke (142) entlang einer Bewegungsachse des Kraftfahrzeugs (2) brechen.

7. Leuchtvorrichtung (1) nach einem der vorhergehenden Ansprüche, wobei die Leuchtvorrichtung (1) eine Vielzahl von Lichtquellen (13) und eine Vielzahl von Verbindungsbrücken (142) umfasst, wobei eine Verbindungsbrücke (142) von zwei Lichtquellen (13) umgeben ist.

8. Leuchtvorrichtung (1) nach dem vorhergehenden Anspruch, wobei jede Verbindungsbrücke (142) zwei optische Muster (142a) umfasst, von denen :
- ein erstes optisches Muster (142a) mit einer Eintrittsfläche (142b) senkrecht zu einem Teil (R1) der Lichtstrahlen (R), die von einer der beiden die Verbindungsbrücke (142) umgebenden Lichtquellen (12) emittiert werden; und
- ein zweites optisches Muster (142a) mit einer Eintrittsfläche (142b), die senkrecht zu einem Teil (R1) der Lichtstrahlen (R) steht, die von der anderen der beiden Lichtquellen (13) emittiert werden.

9. Leuchtvorrichtung (1) nach dem vorhergehenden Anspruch, wobei die Prismen (143) in zwei Sätze (143a, 143b) aufgeteilt sind, von denen einer (143a) so konfiguriert ist, dass er die Lichtstrahlen (R1) aus dem ersten optischen Muster (142a) umlenkt, und der andere (143b) so konfiguriert ist, dass er die Lichtstrahlen (R1) aus dem zweiten optischen Muster (142a) umlenkt.

10. Leuchtvorrichtung (1) nach einem der vorhergehenden Ansprüche, wobei das optische System (14) aus einem synthetischen Polymermaterial besteht.

11. Leuchtvorrichtung (1) nach einem der vorhergehenden Ansprüche, wobei die Leuchtvorrichtung (1) ein hochgesetztes Bremslicht ist.

## Claims

1. A luminous device (1) for a motor vehicle (2), said luminous device (1) comprising:
- a housing (10);
- a support (12) comprising at least one light source (13) configured to emit light rays (R);
- an optical system (14) configured to form a light beam (F) along an optical emission axis (X) from said light rays (R), and comprising:
- a primary optical element (140) disposed partially facing said at least one light source (13);
- a secondary optical element (141) disposed opposite said primary optical element (140), connected with said primary optical element (140) via at least one connecting bridge (142) and comprising an input face (141a) with Fresnel steps (141c) and an output face (141b);
**characterized in that** said at least one connecting bridge (142) comprises at least one optical pattern (142a) with an input face (142b) substantially perpendicular to a portion (R1) of the light rays (R) passing through said primary optical element (140) and **in that** said output face (141 b) of said secondary optical element (141) comprises prisms (143) at said at least one connecting bridge (142) so as to rectify along said optical emission axis (X) the light rays (R1) coming from said secondary optical element (141) after having passed through the connecting bridge (142).

2. The luminous device (1) according to claim 1, wherein said at least one optical pattern (142a) protrudes from said at least one connecting bridge (142).

3. The luminous device (1) of claim 1 or claim 2, wherein said at least one optical pattern (142a) forms a fin.

4. The luminous device (1) according to any one of the preceding claims, wherein said at least one optical pattern (142a) is of the same thickness (e) as said at least one connecting bridge (142).

5. The luminous device (1) according to any one of the preceding claims, wherein said at least one connecting bridge (142) is solid.

6. The luminous device (1) according to any one of the preceding claims, wherein the prisms (143) are oriented so as to refract the light rays (R1) coming from said at least one connecting bridge (142) along an axis of movement of the motor vehicle (2).

7. The luminous device (1) according to any one of the preceding claims, wherein said luminous device (1) comprises a plurality of light sources (13) and a plurality of connecting bridges (142), one connecting bridge (142) being surrounded by two light sources (13).

8. The luminous device (1) according to the preceding claim, wherein each connecting bridge (142) comprises two optical patterns (142a) of which:
- a first optical pattern (142a) with an input face (142b) perpendicular to a portion (R1) of the light rays (R) emitted by one of the two light sources (12) surrounding said connecting bridge (142); and
- a second optical pattern (142a) with an input face (142b) perpendicular to a portion (R1) of the light rays (R) emitted by the other of the two light sources (13).

9. The luminous device (1) according to the preceding claim, wherein the prisms (143) are divided into two sets (143a, 143b), one (143a) of which is configured to redirect the light rays (R1) coming from the first optical pattern (142a) and the other (143b) is configured to redirect the light rays (R1) coming from the second optical pattern (142a).

10. The luminous device (1) according to any one of the preceding claims, wherein the optical system (14) is made of synthetic polymeric material.

11. The luminous device (1) according to any one of the preceding claims, wherein said luminous device (1) is a high mounted stop light.
